# EUROPÄISCHE PATENTSCHRIFT

(11) **EP 0 423 515 B1**
(45) Veröffentlichungstag und Bekanntmachung des Hinweises auf die Patenterteilung: **25.08.1993**
(21) Anmeldenummer: 90118437.4
(22) Anmeldetag: 26.04.1990
(51) Int. Cl.: B65F 1/14

(54) **Abfallsammler**
Dustbin
Poubelle

(30) Priorität: 28.04.1989 DE 3914203
(43) Veröffentlichungstag der Anmeldung: 24.04.1991
(62) Teilanmeldung aus: 90906131.9
(73) Patentinhaber: Hailo-Werk Rudolf Loh GmbH & Co. KG, D-35708 Haiger (DE)
(72) Erfinder: Klaas,Manfred, W-6342 Haiger-Langenaubach (DE); Gross,Christian, W-5902 Netphen-Deutz (DE); Gerster, Stephan, W-5908 Neunkirchen (DE)
(74) Vertreter: Jeck, Anton, Dipl.-Ing.

(56) Entgegenhaltungen:
- EP-A- 0 379 965
- CH-A- 663 002
- FR-A- 1 169 313
- US-A- 2 554 048

## Beschreibung

Die Erfindung betrifft einen Abfallsammler mit einer Halterung, einem Gelenkkörper mit etwa vertikal verlaufender Schwenkachse, der z.B. mit einer Seitenwand eines Schrankfaches verbindbar ist, sowie einem schwenkbaren und achsensymmetrischen Deckel, der von einer Stange getragen ist.

Bei herkömmlichen Abfallsammlern der eingangs genannten Art, wie sie z.B. in der nachveröffentlichten EP 379 965 beschrieben sind, schneidet die Achse der Stange die Symmetrieachse des Deckels im mittleren Bereich des Deckels. Ferner ist in der CH 663 002 A5 ein Sackhalter beschrieben, dessen Deckel von einer Stange getragen ist, die zwischen zwei gegenüberliegenden Wänden eines Schrankfaches eingespannt ist. Um den Sackhalter sowie die Stange innerhalb eines Schrankfaches ordnungsgemäß anbringen zu können, ist eine Vielzahl voneinander getrennter Teile erforderlich, deren Montage zudem zeitaufwendig ist.

Ausgehend von dem obigen Stand der Technik liegt der Erfindung die Aufgabe zugrunde, hier Abhilfe zu schaffen und den Abfallsammler so weiterzubilden, daß die Betriebsstellung des Deckels mit minimalem technischen und zeitlichen Aufwand verwirklicht werden kann.

Die gestellte Aufgabe wird erfindungsgemäß durch die Merkmale des Patentanspruches 1 gelöst.

Weitere zweckmäßige und vorteilhafte Ausgestaltungen der Erfindung gehen aus den abhängigen Ansprüchen hervor.

Bei einem achsensymmetrischen Deckel ist es besonders vorteilhaft, wenn der Deckel zwei Steckaufnahmen für den mit ihm lösbar verbindbaren Steckstift besitzt. Somit ist es möglich, den einen Deckel aufweisenden Abfallsammler im Schrankfach sowohl links als auch rechts anzubringen.

Eine Möglichkeit, den Deckel beim Ausfahren des Abfallsammlers auszuschwenken bzw. beim Einfahren des Abfallsammlers einzuschwenken, besteht darin, daß die durch den Deckel abdeckbare Deckpartie des Abfallsammlers bzw. der oberen Halterung in einer vom Schrankfach nach außen hin abfallenden Ebene liegt und daß der Deckel um eine horizontale Achse verschwenkbar ist. Der Deckel ist hierbei in seiner Abdeckstellung nach außen zu geneigt. Wird der Abfallsammler ausgeschwenkt, dann gleitet die Außenkante der oberen Halterung an der Bodenseite des Deckels, wodurch er angehoben wird. Durch sein Eigengewicht liegt er stets auf der Deckseite der oberen Halterung.

Einige Ausführungsbeispiele der Erfindung sind in der Zeichnung schematisch dargestellt und werden im folgenden näher erläutert. Es zeigen
- Fig. 1: einen Abfallsammler in Seitenansicht,
- Fig. 2: einen Teil einer Ansicht eines Abfallsammlers mit einem Deckel,
- Fig. 3: einen Teil der Draufsicht in Richtung des Pfeiles V nach Fig. II,
- Fig. 4: einen Deckel in vertikaler Draufsicht,
- Fig. 5: einen Schnitt entlang der Linie VII - VII nach Fig. 4,
- Fig. 6: eine Ansicht in Richtung des Pfeiles VIII nach Fig. 4,
- Fig. 7: eine Ansicht in Richtung des Pfeiles IX nach Fig. 5,
- Fig. 8: ein oberes Gelenkstück in Seitenansicht,
- Fig. 9: das in Fig. 8 dargestellte Gelenkstück in Richtung des Pfeiles XVIII,
- Fig. 10: einen Schnitt entlang der Linie XIX - XIX nach Fig. 8,
- Fig. 11: den mit XX bezeichneten Teil nach Fig. 10 vergrößert dargestellt und
- Fig. 12: die Rückseite des Gelenkstückes nach Fig. 8.

Fig. 1 zeigt einen Abfallsammler 10, dessen obere Halterung 12' so ausgebildet ist, daß ihre Deckseite nach außen zu abfällt. Die obere Halterung 12' ist massiv und mit dem Abfallsammler einstückig ausgebildet. Die Halterung 12' ist vom Gelenkstück 14', das mit der Seitenwand 19 verbunden ist, getragen. Die Halterung besitzt zwei Schenkel 3 und 4, die mit den Schenkeln 1 und 2 des Gelenkstückes 14' gelenkig verbindbar sind. Im unteren Bereich ist ein Lagerkörper 10 vorgesehen, in dem die Stange 23 gelagert ist. Wird nun der Abfallsammler 10 aus seiner in Fig. 1 dargestellten Einschwenkposition in eine Ausschwenkposition versetzt, dann wird der Deckel 30, der im Bereich 5 schwenkbar gelagert ist, nach oben angehoben, da die obere Kante der Halterung 12' mit der Bodenseite des Deckels 30 zusammenarbeitet. Allgemein kann der Abfallsammler 10 zwei Halterungen und zwei Körper mit einer vertikal verlaufenden Schwenkachse besitzen, der mit der Seitenwand 16 des Schrankfaches verbindbar ist. Die Körper bestehen dabei aus jeweils zwei Gelenkstücken, von denen das Gelenkstück 14 in den Figuren 8 bis 12 näher dargestellt ist. Die mit der Seitenwand 19 verbindbaren Gelenkstücke sind miteinander mittels einer im Querschnitt kreisrunden Stange 23 verbunden, die im Gelenkstück 14 (vgl. Fig. 2 und 3) einen Bolzen 20 zum Einhängen des Abfallsammlers 10 bildet. Das Gelenkstück 14 ist mit der Seitenwand 19 mittels Schrauben lösbar verbindbar. Der Bolzen 20 (Fig. 2) kann auch so ausgebildet sein, daß er die Form eines Kegelstumpfes besitzt, so daß das Aufsetzen des Abfallsammlers 10 vereinfacht wird. Der Deckel 30 ist achsensymmetrisch und kann sowohl mit der linken als auch mit der rechten Seite eines Schrankfaches verbunden werden.

Der in den Fig. 2 und 3 dargestellte Deckel ist von einer Stange 60 getragen und am Gelenkstück 14 angelenkt. Das Gelenkstück 14 besitzt eine Ausnehmung, in welcher der Abschnitt 63 der Stange 60 drehbar gelagert ist. Der Deckel ist im vorliegenden Fall ebenfalls achsensymmetrisch, und die Längsmittelachse der Stange 60 ist mit Bezug auf die Achse 61, hier die Symmetrieachse des Deckels, nach außen versetzt, so daß der Deckel - stützt er sich auf dem Abfallsammler 10 nicht mehr ab - eine Kippbewegung gegen den Uhrzeigersinn ausübt. Der Deckel 30 sitzt in eingefahrener Stellung des Abfallsammlers 30 satt auf der Deckelseite desselben auf. Wird der Abfallsammler ausgefahren, dann bewegt sich die der Schranktür zugekehrte Stirnseite des Deckels nach oben, so daß der Abfallsammler freigegeben wird. Wird der Abfallsammler 10 eingefahren, dann gleitet die Oberkante der oberen Halterung auf der Unterseite des Deckels, bis dieser satt auf dem Abfallsammler aufliegt.

In den Figuren 4 bis 7 ist ein Deckel 30 ganz oder teilweise dargestellt. Er besteht aus zwei gelenkig miteinander verbindbaren Abschnitten 102 und 104, wobei die Gelenkachse 108 dieser Abschnitte 102 und 104 quer zur Horizontalachse 60 des Deckels 30 verläuft. Die Gelenkachse 108 verläuft rechtwinklig zur Deckelachse 61. Das die Abschnitte 102 und 104 verbindbare Gelenk 110 ist als ein Filmscharnier ausgebildet. Die Aufgabe des Gelenkes besteht darin, daß der wesentliche Teil des Deckels, nämlich der Abschnitt 102, auch Kippbewegungen ausüben kann, was dann von Bedeutung sein kann, wenn der Abfallsammler Abfall aufweist, der über den oberen Rand des Abfallsammlers hinausragt. Die Bodenseite des Abschnittes 102 besitzt eine bogenförmige Verstärkungsrippe 106 mit Steuerkurven 103, 105, die am oberen Rand des Abfallsammlers beim Aus- und Einschwenken des Abfallsammlers gleiten, so daß der Deckel 30 Kippbewegungen um die Achse 60 ausübt. Die eine Steuerkurve 103 ist für den rechts einhängbaren Abfallsammler vorgesehen, während die andere Steuerkurve 105 für den links einhängbaren gedacht ist.

Wie insbesondere Fig. 7 erkennen läßt, ist in der Stirnseite des Abschnittes 104 eine Öffnung 112 vorgesehen, in die eine in Richtung der Achse 60 sich erstreckende Stange, die als Gelenk dient, einsteckbar ist.

In den Fig. 8 bis 12 ist ein oberes Gelenkstück 14 dargestellt, das im vertikalen Querschnitt L-förmig ist. Der waagerechte Schenkel 40 besitzt eine vertikal sich erstreckende Bohrung 72 für einen nicht dargestellten Bolzen. Der vertikal sich erstreckende Schenkel 78 des Gelenkstückes 14 ist im Querschnitt etwa trapezförmig, wobei seine beiden Seitenwände 80, 82 jeweils eine Öffnung für den abgebogenen Abschnitt 63 besitzen. Im mittleren Bereich des Schenkels 78 sind zwei schräg nach unten abfallende Vorsprünge 73 und 75 vorgesehen, an denen sich der Deckel 30 über seine Kanten 97 bzw. 99 abstützen kann. Die Vorsprünge 73 und 75 dienen als Schwenkbegrenzungen für den Deckel. Das obere Gelenkstück ist ein Symmetriekörper und einstückig ausgebildet, so daß er sowohl für die rechte als auch für die linke Schrankwand vorgesehen sein kann. Das Gelenkstück 14 ist mit der Schrankwand mittelbar verbindbar, und zwar durch Haltemittel, für die eine Ausnehmung 79 in der Rückseite des Gelenkstückes vorgesehen ist.

## Patentansprüche

1. Abfallsammler mit mindestens einer Halterung, mindestens einem aus Gelenkstücken (14, 15, 16) bestehenden Körper mit einer etwa vertikal verlaufenden Schwenkachse (18), der z.B. mit einer Seitenwand (19) eines Schrankfaches verbindbar ist, sowie einem schwenkbaren und achsensymmetrischen Deckel (30) mit einer mit ihm schwenkbar verbindbaren, etwa horizontal verlaufenden, mit einem der Gelenkstücke (14) verbindbaren und im wesentlichen in Richtung der Symmetrieachse (61) des Deckels (30) sich erstreckenden Stange (60), wobei die Symmetrieachse (61) die Stange (60) im Bereich des Gelenkstückes (14) unter einem Winkel schneidet.

2. Abfallsammler nach Anspruch 1,
dadurch gekennzeichnet,
daß der Deckel (30) zwei wahlweise verwendbare Steckaufnahmen für die mit ihm lösbar verbindbare Stange (60) besitzt.

3. Abfallsammler nach einem der Ansprüche 1 oder 2,
dadurch gekennzeichnet,
daß die durch den Deckel abdeckbare Deckseite des Abfallsammlers bzw. der oberen Halterung (12') in einer vom Schrankfach nach außen hin abfallenden und in Richtung der Symmetrieachse (61) sich erstreckenden Ebene liegt.

4. Abfallsammler nach einem der Ansprüche 1 bis 3,
dadurch gekennzeichnet,
daß die Stange (60) mit einem Abschnitt (63) in eine Ausnehmung (74, 76) des Gelenkstückes (14) eingreift.

5. Abfallsammler nach einem der Ansprüche 1 bis 4,
dadurch gekennzeichnet,
daß der Abschnitt (63) gegenüber der Stange (60) abgebogen ist.

6. Abfallsammler nach einem der Ansprüche 1 bis 5,
dadurch gekennzeichnet,
daß der Deckel (30) aus zwei gelenkig miteinander verbindbaren Abschnitten (102, 104) besteht und daß die Gelenkachse dieser Abschnitte (100, 200) quer zur Achse des Deckels verläuft.

7. Abfallsammler nach Anspruch 6,
dadurch gekennzeichnet,
daß die Gelenkachse (108) rechtwinklig zur Symmetrieachse verläuft.

8. Abfallsammler nach Anspruch 6 oder 7,
dadurch gekennzeichnet,
daß das die Abschnitte (102, 104) verbindende Gelenk (110) als ein Filmscharnier ausgebildet ist.

9. Abfallsammler nach einem der Ansprüche 1 bis 8,
dadurch gekennzeichnet,
daß das Gelenkstück in einem vertikalen Querschnitt etwa L-förmig ist und
daß der vertikal sich erstreckende Schenkel (78) des Gelenkstückes (14) im Querschnitt etwa trapezförmig ist, wobei seine Seitenwände (80, 82) jeweils eine Öffnung für den Abschnitt (63) der Stange besitzen.

10. Abfallsammler nach Anspruch 9,
dadurch gekennzeichnet,
daß im mittleren Bereich des vertikal sich erstreckenden Schenkels (78) zwei schräg nach unten abfallende und als Schwenkbegrenzung dienende Vorsprünge (73, 75) ausgebildet sind, an denen sich der Deckel (30) über seine Kanten (97, 98) abstützen kann.

11. Abfallsammler nach einem der Ansprüche 1 bis 10,
dadurch gekennzeichnet,
daß das Gelenkstück ein Symmetriekörper und einstückig ausgebildet ist.

## Claims

1. Waste bin, having at least one holder, at least one body which comprises pivotal members (14, 15, 16) and has a substantially vertically extending pivot axis (18), said body being connectable, for example, to a lateral wall (19) of a cupboard, and a pivotable and axis-symmetrical cover (30), which is provided with a substantially horizontally extending rod (60), which is pivotably connectable to said cover, is connectable to one of the pivotal members (14) and extends substantially in the direction of the axis of symmetry (61) of the cover (30), the axis of symmetry (61) intersecting the rod (60) at an angle in the region of the pivotal member (14).

2. Waste bin according to claim 1, characterised in that the cover (30) has two selectively utilisable mountings for the rod (60), which is detachably connectable to said cover.

3. Waste bin according to one of claims 1 or 2, characterised in that the top end of the waste bin, or respectively of the upper holder (12') is coverable by the cover and lies in a plane, which is inclined outwardly from the cupboard and extends in the direction of the axis of symmetry (61).

4. Waste bin according to one of claims 1 to 3, characterised in that a portion (63) of the rod (60) engages in a recess (74, 76) in the pivotal member (14).

5. Waste bin according to one of claims 1 to 4, characterised in that the portion (63) is bent relative to the rod (60).

6. Waste bin according to one of claims 1 to 5, characterised in that the cover (30) comprises two pivotally interconnectable portions (102, 104), and in that the pivot axis of these portions (102, 104) extends transversely relative to the axis of the cover.

7. Waste bin according to claim 6, characterised in that the pivot axis (108) extends at right angles to the axis of symmetry.

8. Waste bin according to claim 6 or 7, characterised in that the joint (110), which connects the portions (102, 104), is a film hinge.

9. Waste bin according to one of claims 1 to 8, characterised in that the pivotal member is substantially L-shaped in a vertical cross-section, and in that the vertically extending legs (78) of the pivotal member (14) has a substantially trapezoidal cross-section, its lateral walls (80, 82) each having an aperture for the portion (63) of the rod.

10. Waste bin according to claim 9, characterised in that two downwardly inclined projection members (73, 75) are provided in the central region of the vertically extending leg (78), such projection members serving to limit the pivotal movement and permitting the cover (30) to be supported thereon via its edges (97, 98).

11. Waste bin according to one of claims 1 to 10, characterised in that the pivotal member is a symmetrical body and is integrally formed.

## Revendications

1. Poubelle avec au moins un support, avec au moins un corps constitué par des pièces d'articulation (14, 15, 16) et avec un axe de pivotement (18) d'orientation sensiblement verticale, poubelle qui peut par exemple être reliée à une paroi latérale (19) d'un casier, ainsi qu'avec un couvercle pivotant et à symétrie axiale (30) avec une tige (60) reliée à articulation au couvercle, tige ayant une orientation sensiblement horizontale, pouvant être reliée à l'une des pièces d'articulation 14) et disposée sensiblement en direction de l'axe de symétrie (61) du couvercle (30), l'axe de symétrie (61) coupant la tige (60) sous un certain angle dans la région de la pièce d'articulation (14).

2. Poubelle suivant la revendication 1,
caractérisée
par le fait que le couvercle (30) présente deux récepteurs d'enfichage , pouvant être utilisé à volonté, pour la tige (60) reliée de manière amovible au couvercle (30).

3. Poubelle suivant l'une ou l'autre des revendications 1 et 2,
caractérisée
par le fait que le côté supérieur de la poubelle ou le support supérieur (12'), qui peut être recouvert par le couvercle, est situé dans un plan en pente descendante depuis le casier vers l'extérieur, et dirigé vers l'axe de symétrie (61).

4. Poubelle suivant l'une quelconque des revendications de 1 à 3,
caractérisée
par le fait que la tige (60) s'engage par un tronçon (63) dans un évidement (74, 76) de la pièce d'articulation (14).

5. Poubelle suivant l'une quelconque des revendications de 1 à 4,
caractérisée
par le fait que le tronçon (63) est recourbé par rapport à la tige (60).

6. Poubelle suivant l'une quelconque des revendications de 1 à 5,
caractérisée
par le fait que le couvercle (30) est composé de deux sections (102, 104) pouvant être articulées l'une sur l'autre et par le fait que l'axe d'articulation de ces sections (100, 200) est orienté transversalement à l'axe du couvercle.

7. Poubelle suivant la revendication 6,
caractérisée
par le fait que l'axe d'articulation est disposé à angle droit par rapport à l'axe de symétrie.

8. Poubelle suivant l'une ou l'autre des revendications 6 et 7,
caractérisée
par le fait que l'articulation (110) qui relie les sections (102, 104) a la forme d'une charnière de pellicule.

9. Poubelle suivant l'une quelconque des revendications de 1 à 8,
caractérisée
par le fait que la pièce d'articulation est, en coupe transversale verticale, sensiblement en forme de L et par le fait que l'aile disposée verticalement (78) de la pièce d'articulation (14) est sensiblement de forme trapézoïdale, ses parois latérales (80, 82) présentant chacune une ouverture pour le tronçon (63) de la tige.

10. Poubelle suivant la revendication 9,
caractérisée
par le fait que dans la région médiane de l'aile (78) disposée verticalement sont formées deux protubérances (73, 75) orientées en oblique vers le bas et servant à limiter le pivotement, protubérances sur lesquelles peut s'appuyer le couvercle (30) par ses arêtes (97, 98).

11. Poubelle suivant l'une quelconque des revendications de 1 à 10,
caractérisée
par le fait que la pièce d'articulation est un corps symétrique fabriqué en une seule pièce.
